# EUROPÄISCHE PATENTSCHRIFT

(11) **EP 2 874 790 B1**
(45) Veröffentlichungstag und Bekanntmachung des Hinweises auf die Patenterteilung: **26.02.2020**
(21) Anmeldenummer: 13736801.5
(22) Anmeldetag: 21.06.2013
(51) Int. Cl.: B26F 1/18, B26F 1/08, B26F 1/20, B26F 3/02, B26F 1/14, B26D 7/20

(54) **SCHNEIDVORRICHTUNG UND VERFAHREN ZUM QUERTRENNEN EINER LAUFENDEN FASERSTOFFBAHN**
CUTTING DEVICE AND METHOD FOR TRANSVERSELY SEPARATING A RUNNING FIBROUS MATERIAL WEB
DISPOSITIF DE DÉCOUPAGE ET PROCÉDÉ DE SECTIONNEMENT TRANSVERSAL D'UNE BANDE DE MATIÈRE FIBREUSE EN MOUVEMENT

(30) Priorität: 19.07.2012 DE 102012212656
(43) Veröffentlichungstag der Anmeldung: 27.05.2015
(73) Patentinhaber: Voith Patent GmbH, 89522 Heidenheim (DE)
(72) Erfinder: PRINGAL, Christian, 47800 Krefeld (DE); BRAND, Hubert, 41516 Grevenbroich (DE); SCHMITZ, Michael, 40625 Düsseldorf (DE); PETERS, Marco, 47638 Straelen (DE)
(86) Internationale Anmeldenummer: PCT/EP2013/063002
(87) Internationale Veröffentlichungsnummer: WO 2014/012743

(56) Entgegenhaltungen:
- EP-A2- 1 010 503
- DE-A1- 4 211 510
- GB-A- 191 006 293
- US-A- 5 671 589

## Beschreibung

Die Erfindung betrifft eine Schneidvorrichtung zur Perforation einer laufenden Faserstoffbahn quer zu deren Bahnlaufrichtung mit einer ersten Messerreihe mit mehreren Spitzen, die über eine Verlagerungsvorrichtung, die die Messerreihe mit einer Bewegungskomponente in Bahnlaufrichtung und einer Bewegungskomponente senkrecht zur Bahnlaufrichtung bewegbar macht, ausgestattet ist.

Die Erfindung betrifft ferner ein Verfahren zum Quertrennen einer Faserstoffbahn in Bahnlaufrichtung vor oder an einem fertiggestellten Faserstoffbahnwickel, wobei die Faserstoffbahn perforiert wird und anschließend eine Zugspannung auf die Faserstoffbahn aufgebracht wird, so dass die Bahn an der Perforierung reißt.

Viele Faserstoffbahnen werden praktisch endlos produziert. Dies gilt insbesondere für Papier- oder Kartonbahnen. Derartige Bahnen müssen vielfach während der Herstellung, auf jeden Fall aber am Ende der Herstellung auf Faserstoffbahn-Rollenwickel aufgewickelt werden, die nur eine endliche Menge der Warenbahn aufnehmen können. Dementsprechend müssen derartige Warenbahnen von Zeit zu Zeit quer zu ihrer Laufrichtung durchtrennt werden. Unter dem Begriff "Messerreihe" sind hier nicht unbedingt mehrere in Reihe hintereinander geschaltete Einzelmesser zu verstehen, die jeweils einen Perforationsschlitz erzeugen können, sondern es soll darunter auch eine einzige Messerklinge mit mehreren hintereinander angeordneten Spitzen oder Zacken oder Nadeln subsummiert sein. Jede Spitze, Zacke oder Nadel dient dann dazu, eine Schwächung der Faserstoffbahn mittels Durchstechen zu erreichen.

Bei einer Art des Durchtrennens sind zwei Schritte erforderlich. Die Warenbahn wird zunächst mit Hilfe der Schneidvorrichtung nach Art einer Perforation so eingeschnitten, dass eine Reihe von relativ kurzen Schnitten in einer Reihe nebeneinander eingebracht wird. Zwischen den kurzen Schnitten verbleiben Stege, an denen die Warenbahn noch durchgeht. Dieser Schnitt, der auch als Perforationslinie bezeichnet werden kann, kann in einer gewissen Entfernung vor der eigentlichen Trennstelle eingebracht werden. Die eigentliche Trennung erfolgt dann später, indem die Warenbahn an einer bestimmten Position einer erhöhten Zugspannung unterworfen wird. Hier reißen dann die verbliebenen Stege ab. Eine derartige Vorgehensweise hat zum Beispiel den Vorteil, dass die bereits geschwächte oder perforierte Warenbahn noch einen Teil einer Bearbeitungsvorrichtung durchlaufen kann, um beispielsweise lokal mit einem Klebstoffauftrag versehen zu werden oder eine Anwickelposition zu erreichen.

Derartige Schneideinrichtungen für und Verfahren zum Quertrennen von Faserstoffbahnen sind dem Fachmann bekannt. Die EP 1 010 503 A2 gibt den Stand der Technik hier sehr gut wieder. Man versucht in dieser Offenbarung bereits durch das gegenseitige Verschieben von zwei aneinander liegenden Zackenmessern die einzelnen Perforationsschnitte der Perforierungslinie unterschiedlich und einstellbar breit machen zu können. Das habe den Vorteil leichte und schwere Faserstoffbahnen verschieden stark schwächen zu können.

Es hat sich allerdings herausgestellt, dass auch relativ breite Perforierungsschnitte bei schweren Faserstoffbahnen, also insbesondere bei Kartons, nicht zu einem zufriedenstellenden Ergebnis führt. Auch relativ schmale verbleibende Stege sind durch reine Zugspannungen auf die Faserstoffbahn oft nicht abzureißen, ohne dass es zu Faltungen in der Bahn kommt. Die notwendigen Trennkräfte sind selbst bei verbleibenden Stegbreiten von 1 mm so hoch, dass das Verfahren nicht ohne Komplikationen verläuft.

Die Aufgabe der Erfindung ist es deshalb, die Quertrennung durch Perforation und folgendem Abreißen insbesondere bei schweren Faserstoffbahnen (> 250 g/mm²) zu verbessern.

Die Aufgabe wird hinsichtlich der Schneidvorrichtung, wie in GB 06293A und US 5 671 589 A in Verbindung mit DE 42 11 510 A1 beschrieben bzw. nahegelegt, dadurch gelöst,
dass über eine zweite Messerreihe, die über mehrere Spitzen verfügt und die ebenfalls über eine Verlagerungseinrichtung verstellbar ist, etwa gleichzeitig mit der ersten Messerreihe Perforationsschnitte derart in die laufende Faserstoffbahn einbringbar sind, dass der Abstand der Perforationsschnitte der ersten Schnittreihe und der der zweiten Schnittreihe in Bahnlaufrichtung mindestens 1 mm, vorzugsweise mindestens 3 mm beträgt.

Die besagte Bewegungskomponente in Bahnlaufrichtung sollte dabei wenigstens solange die Messerspitzen in die Bahn eingetaucht sind, im Wesentlichen der Bahngeschwindigkeit entsprechen. Dadurch entstehen feine, in der Regel gerade kurze Schnitte quer zur Bahnlaufrichtung, ohne dass von der Bahn zu große Kräfte in Bahnlaufrichtung auf die Spitzen ausgeübt werden. Besonders bevorzugt ist diese Komponente in Bahnlaufrichtung einstellbar, um sich ggf. unterschiedlichen Bahngeschwindigkeiten anpassen zu können.

Es hat sich herausgestellt, dass der Einsatz einer zweiten Messerreihe die Faserstoffbahn in einer Weise schwächt, die ein Reißen durch Zugkraftaufbringung deutlich auch bei schweren Grammaturen erleichtert. Es hat sich überraschend gezeigt, dass bei Aufbringung von Zugkräften auf die so perforierte Faserstoffbahn wesentlich einfacher Verbindungsrisse mit zumindest einer Komponente in Bahnlaufrichtung zu erzeugen sind, als quer dazu die Bahnstege zwischen den Perforationsschnitten zu trennen. Dabei ist es bevorzugt, wenn die Spitzen der beiden Messerreihen einseitig geschliffen sind und zwar jeweils auf der gleichen Seite in Bahnlaufrichtung gesehen. Jeder Perforationsschnitt zeigt dann einen kleinen Winkel, dessen Spitze in die gleiche Richtung zeigt. Dadurch wird die Papierbahn nicht gestaucht.

Dabei ist es erfindungswesentlich, dass die Spitzen beider Messerreihen in der Mehrzahl in Bahnlaufrichtung nicht fluchten. Die Perforationsschnitte der zweiten Messerreihe enden dann in etwa dort, wo die Perforationsschnitte
der ersten Messerreihe beginnen. Durch das anschließende Aufbringen der Zugkräfte kann die Kerbwirkung auf die Weise ausgenutzt werden, dass der Riss in Bahnlaufrichtung verläuft und die Enden der Schnitte verbindet. Die abgerissene Kante ist dadurch etwas gezackt, was aber bei der Aufwicklung auf einen neuen Wickelkern bzw. beim Ankleben auf den Umfang der fertigen Rolle keine Probleme mit sich bringt.

Um den einfachen und mit deutlich weniger aufzubringen Kräften verlaufenden Verbindungsriss mit einer Komponente in Bahnlaufrichtung sicher zu ermöglichen, ist es vorteilhaft, wenn die Schnitte der zweiten Schnittreihe die zwischen den Schnitten der ersten Schnittreihe verbliebenen Stege überdecken. Jeder in Bahnlaufrichtung verlaufende Verbindungsriss ausgehend von der ersten Schnittreihe trifft dann sicher auf einen weiteren Schnitt der zweiten Schnittreihe.

Bevorzugt sind die Messerreihen so angeordnet, dass sie während der Perforation der Faserstoffbahn parallel sind. Dadurch ist sichergestellt, dass keine unterschiedlichen Zugkräfte über die Bahnbreite aufgebracht werden müssen, was wiederum zur Faltenbildung beitragen kann.

Mit Vorteil ist dafür gesorgt, dass die Verlagerungsvorichtungen für die erste Messerreihe und die zweite Messerreihe identisch sind. Auf diese Weise wird erheblich an Bauraum eingespart.

Vorzugsweise sind die Spitzen höhenverstellbar an der Messerreihe angeordnet Mit einer solchen Einstellbarkeit können die Schnittbreiten der einzelnen Perforationsschnitte in ihrer Länge veränderbar gemacht werden.

Ebenso ist es bevorzugt, wenn der Abstand der Messerreihen einstellbar ist. Man kann dadurch sehr gut auf unterschiedliche Faserstoffbahnstärken reagieren.

Bevorzugt ist wenigstens eine Messerreihe auf einer Walze angeordnet. Über einen Rotationsantrieb kann man die Messerreihe in die Bahn drehen, während diese den Umfang der Walze berührt. Eine Rückführung der Messerreihe in die Ausgangslage erfolgt auf einfache Weise über eine 360°-Drehung der Walze. Die Walze kann auch problemlos in ihrer Umfangsgeschwindigkeit auf die Bahngeschwindigkeit eingestellt werden. Allerdings sind auch andere Verlagerungsvorrichtungen, wie beispielsweise eine Hebelschwinge oder ein Viergelenkgetriebe, nicht vom Schutzumfang ausgeschlossen.

Von Vorteil ist es, wenn ein elastisches Element vorgesehen ist, auf dem die laufende Faserstoffbahn abstützbar ist und in das zumindest einige Messerspitzen bei der Perforation der Faserstoffbahn eintauchbar sind. Dadurch wird erreicht, dass die laufende Faserstoffbahn durch die Messerspitzen bei der Perforation nicht zur Seite gedrückt wird. Die Faserstoffbahn stützt sich also ab, während die Messerspitzen kurze Schnitte einbringen.

Vorzugsweise ist das elastische Element durch eine Verlagerungseinrichtung bewegbar angeordnet. Wie die Messer beim Eintauchen in die Bahn lässt es sich auf der gegenüberliegenden Bahnseite mitbewegen. Die wenigstens eine Messerreihe und das elastische Element laufen dabei bevorzugt synchron auf den gegenüberliegenden Seiten der Faserstoffbahn mit Bahngeschwindigkeit, zumindest solange die Messerspitzen in die Faserstoffbahn eintauchen und die Perforationsschnitte bewirken.

Ganz besonders bevorzugt ist das elastische Element durch eine Bürste gebildet. Es hat sich herausgestellt, dass eine solche Bürste die Faserstoffbahn während des Schneidens sehr gut stützt, die Messer aber dadurch, dass sie zwischen den Borsten eintauchen können, das elastische Element nicht beschädigen.

Bezüglich des Verfahrens zum Quertrennen einer Faserstoffbahn in Bahnlaufrichtung vor oder an einem fertiggestellten Faserstoffbahn-Rollenwickel wird die Aufgabe der Erfindung dadurch gelöst, dass die durch Messerspitzen erzeugte Perforation zweireihig quer zur Faserstoffbahnlaufrichtung ist. Wie bereits erläutert, können die durch den Zug entstehenden Verbindungsrisse einfacher erzeugt werden und die gesamte Faserstoffbahn in der Breite leichter getrennt werden. Der Versuch verbleibende Querstege einer Messerreihe zu zerreißen ist nämlich überraschend deutlich problematischer als die Risse von der ersten Messereihe zur zweiten Messerreihe zu erzeugen.

Dabei wird bevorzugt die Schneidvorrichtung zur Perforation einer laufenden Faserstoffbahn gemäß einem der Ansprüche (1 bis 11) verwendet.

Vorzugsweise wird die Zugspannung durch ein Verlagern des Faserstoffbahn-Rollenwickels erzeugt. Wenn der Wickel fertig gestellt ist, muss er sowieso aus der Wickelvorrichtung entfernt werden. Durch ein Ausstoßen der vollen Wickelrolle wird dabei automatisch eine Zugspannung erzeugt, die zum Reißen der Faserstoffbahn an der perforierten Stelle führt. Es kann also ein separater Schritt eingespart werden, was den geforderten hohen Taktzahlen zu Gute kommt.

Besonders bevorzugt wird die Perforation derart ausgebildet, dass durch Erzeugung der Zugspannung Scherspannungen entstehen, die für das Reißen der Faserstoffbahn maßgeblich sind. Diese Scherkräfte wirken von den Perforationsschnitten der durch die erste Messerreihe erzeugten ersten Schnittreihe zu den Perforationsschnitten der durch die zweite Messerreihe erzeugten zweiten Schnittreihe und erlauben den geringsten Kraftaufwand, um die Bahn zu trennen.

Die Erfindung wird im Folgenden anhand von Ausführungsbeispielen unter Bezugnahme auf die Zeichnungen näher erläutert. In dieser zeigt
Figur 1 eine schematische, teilweise geschnittene Darstellung einer Rollenwickelvorrichtung mit vorgeschalteter Schneideinrichtung gemäß der Erfindung
Figur 2 eine vergrößerte Darstellung der Schneideinrichtung
Figur 3 Messerreihen und deren Verstelleinrichtungen und
Figur 4 eine perforierte Faserstoffbahn.

Fig. 1 zeigt eine Rollenwickelvorrichtung 1. Ein Rollenwickel 2 ist dabei auf zwei drehbaren Tragwalzen 3.1, 3.2 gelagert. Die zugeführte Faserstoffbahn 4 durchläuft den Spalt zwischen den Tragwalzen 3.1, 3.2 und wird schließlich auf den durch die Tragwalzen 3.1, 3.2 angetriebenen Rollenwickel 2 aufgewickelt. Ist ein gewünschter Rollenwickeldurchmesser erreicht - beispielsweise in der Größe, wie gerade in Fig. 1 dargestellt - so muss die zugeführte Faserstoffbahn 4 getrennt werden. Dazu durchläuft die Faserstoffbahn bevor sie aufgewickelt wird und nachdem sie eine einstellbare Leitwalze 9 passiert hat, die erfindungsgemäße Schneidstation 10.

Die Schneidvorrichtung 10 ist in Fig. 2 vergrößert dargestellt. Sie umfasst zwei Verlagerungsvorrichtungen in Form von Walzen 12, 14, zwischen denen die Faserstoffbahn 4 verläuft. Die erste Verlagerungsvorrichtung 12 trägt zwei Messerreihen 11.1, 11.2. Diese haben erfindungsgemäß einen Mindestabstand von 1 mm, vorzugsweise mindestens 3 mm. Auf der Gegenseite der Faserstoffbahn 4 trägt die zweite Verlagerungseinrichtung 14 (ebenfalls eine Walze) ein elastisches Element 13. Beide Walzen 12, 14 können eine Umfangsgeschwindigkeit erreichen, die im Wesentlichen der Faserbahngeschwindigkeit entspricht. In Bahnlaufrichtung 5 tauchen demnach die beiden Messerreihen 11.1, 11.2 bei laufender Faserstoffbahn 4 ein und schneiden sie quer zur Bahnlaufrichtung 5. Dabei stechen die Messer in das elastische Element 13, das vorzugsweise durch eine Bürste 18 gebildet ist. Die Messerreihen vollziehen also eine Bewegungskomponente in Bahnlaufrichtung (mit zumindest annähernd gleicher Geschwindigkeit wie die Faserstoffbahn) und eine Bewegungskomponente senkrecht zur Bahnlaufrichtung.

In Fig. 3 sind die beiden Messerreihen dargestellt, Dabei liegt die zweite Messerreihe 11.2 hinter der ersten Messerreihe 11.1. Man erkennt in Fig. 3, dass die Messerspitzen 15 der einzelnen Messerreihen 11.1, 11.2 nicht fluchten. Durch eine Verstellschraube 19 ist eine Abstandsverstelleinrichtung 17 der Messerreihen 11.1, 11.2 angedeutet. Und durch die Verschiebbarkeit einer Halterung 20 auf einer schrägen Abstützung 21 wird in diesem Ausführungsbeispiel eine Höhenverstelleinrichtung 16 wenigstens einer Messerspitze 15 realisiert.

Durch die letztgenannte Höhenverstelleinrichtung 16 der Messerspitze 15 kann man die Länge jedes Perforationsschnittes 7 definieren. Dies wird besonders deutlich in Fig. 4. Man erkennt die zwei parallelen Schnittreihen 6.1, 6.2 mit den Perforationsschnitten 7. Die Stege 8 zwischen den Perforationsschnitten einer Schnittreihe sind zwar kurz, aber sie bieten dennoch zu hohen Widerstand beim Trennen der Faserstoffbahn aufgrund von aufgebrachten Zugspannungen. Tatsächlich reißt die Bahn dann aufgrund von erzeugten Scherspannungen an Verbindungsrissen 22 (einer davon ist beispielhaft dargestellt). Diese Risse sind aufgrund entstehender Scherkräfte, die sich durch die Zugspannung in der Bahn aufbauen, sehr leicht zu erzeugen und führen zu einer einfachen Trennung auch schwerer Faserstoffbahngewichte.
Es soll betont sein, dass die Erfindung selbstverständlich auch mehr als zwei Messerreihen 11.1, 11.2 umfassen kann.

### Bezugszeichenliste

- 1: Rollenwickelvorrichtung
- 2: Rollenwickel
- 3.1, 3.2: Tragwalze
- 4: Faserstoffbahn
- 5: Bahnlaufrichtung
- 6.1, 6.2: Schnittreihe
- 7: Perforationsschnitt
- 8: Steg
- 9: Leitwalze
- 10: Schneidvorrichtung
- 11.1, 11.2: Messerreihe
- 12: Verlagerungsvorrichtung, Walze für Messerreihe
- 13: Elastisches Element
- 14: Verlagerungsvorrichtung, Walze für elastisches Element
- 15: Messerspitze
- 16: Höhenverstelleinrichtung der Messerspitze
- 17: Abstandsverstelleinrichtung der Messerreihen
- 18: Bürste
- 19: Verstellschraube
- 20: Halterung
- 21: Schräge Abstützung
- 22: Verbindungsriss

## Patentansprüche

1. Schneidvorrichtung (10) zur Perforation einer laufenden Faserstoffbahn (4) quer zu deren Bahnlaufrichtung (5) mit einer ersten Messerreihe (11.1) mit mehreren Spitzen (15), die über eine Verlagerungsvorrichtung (12), die die Messerreihe (11.1) mit einer Bewegungskomponente in Bahnlaufrichtung (5) und einer Bewegungskomponente senkrecht zur Bahnlaufrichtung (5) bewegbar macht, ausgestattet ist, wobei über eine zweite Messerreihe (11.2), die über mehrere Spitzen (15) verfügt und die ebenfalls über eine Verlagerungseinrichtung (12) verstellbar ist, etwa gleichzeitig mit der ersten Messerreihe (11.1) Perforationsschnitte (7) derart in die laufende Faserstoffbahn (4) einbringbar sind, dass der Abstand der Perforationsschnitte (7) der ersten Schnittreihe (6.1) und der der zweiten Schnittreihe (6.2) in Bahnlaufrichtung (5) mindestens 1 mm, vorzugsweise mindestens 3 mm beträgt, **dadurch gekennzeichnet dass** die Spitzen (15) beider Messerreihen (11.1, 11.2) in der Mehrzahl in Bahnlaufrichtung (5) nicht fluchten.

2. Schneidvorrichtung (10) gemäß Anspruch 1, **dadurch gekennzeichnet, dass** die Perforationsschnitte (7) der zweiten Schnittreihe (6.2) die zwischen den Perforationsschnitten (7) der ersten Schnittreihe (6.1) verbliebenen Stege (8) überdecken.

3. Schneidvorrichtung (10) gemäß einem der Ansprüche 1 oder 2, **dadurch gekennzeichnet, dass** die Messerreihen (11.1, 11.2) so angeordnet sind, dass sie während der Perforation der Faserstoffbahn (4) parallel sind.

4. Schneidvorrichtung (10) gemäß einem der Ansprüche 1 bis 3, **dadurch gekennzeichnet, dass** nur eine Verlagerungsvorrichtung (12) für die erste Messerreihe (11.1) und die zweite Messerreihe (11.2) vorhanden ist.

5. Schneidvorrichtung (10) gemäß einem der Ansprüche 1 bis 4, **dadurch gekennzeichnet, dass** die Spitzen (15) höhenverstellbar an der Messerreihe (11.1, 11.2) angeordnet sind.

6. Schneidvorrichtung (10) gemäß einem der Ansprüche 1 bis 5, **dadurch gekennzeichnet, dass** der Abstand der Messerreihen (11.1, 11.2) einstellbar ist.

7. Schneidvorrichtung (10) gemäß einem der Ansprüche 1 bis 6, **dadurch gekennzeichnet, dass** wenigstens eine Messerreihe (11.1, 11.2) auf einer Walze (12) angeordnet ist.

8. Schneidvorrichtung (10) gemäß einem der Ansprüche 1 bis 7, **dadurch gekennzeichnet, dass** ein elastisches Element (13) vorgesehen ist, auf dem die laufende Faserstoffbahn (4) abstützbar ist und in das zumindest einige Messerspitzen (15) bei der Perforation der Faserstoffbahn (4) eintauchbar sind.

9. Schneidvorrichtung (10) gemäß Anspruch 8, **dadurch gekennzeichnet, dass** das elastische Element (13) durch eine Verlagerungseinrichtung (14) bewegbar angeordnet ist.

10. Schneidvorrichtung (10) gemäß Anspruch 8 oder 9, **dadurch gekennzeichnet, dass** das elastische Element (13) durch eine Bürste (18) gebildet ist.

11. Verfahren zum Quertrennen einer Faserstoffbahn (4) in Bahnlaufrichtung vor oder an einem fertiggestellten Faserstoffbahn-Rollenwickel (2), wobei die Faserstoffbahn (4) perforiert wird und anschließend eine Zugspannung auf die Faserstoffbahn (4) aufgebracht wird, so dass die Faserstoffbahn (4) an der Perforierung reißt, **dadurch gekennzeichnet, dass** die durch Messerspitzen (15) erzeugte Perforation zweireihig (6.1, 6.2) quer zur Faserstoffbahnlaufrichtung (5) ist, wobei der Abstand der Perforationsschnitte (7) der ersten Schnittreihe (6.1) und der der zweiten Schnittreihe (6.2) in Bahnlaufrichtung (5) mindestens 1 mm, vorzugsweise mindestens 3 mm beträgt.

12. Verfahren gemäß Anspruch 11, **dadurch gekennzeichnet, dass** die Perforation durch eine Schneidvorrichtung (10) gemäß einem der Ansprüche 1 bis 11 erzeugt wird.

13. Verfahren gemäß einem der Ansprüche 11 oder 12, **dadurch gekennzeichnet, dass** die Zugspannung durch ein Verlagern des Faserstoffbahn-Rollenwickels (2) erzeugt wird.

14. Verfahren gemäß einem der Ansprüche 11 bis 13, **dadurch gekennzeichnet, dass** die Perforation derart ausgebildet wird, dass durch Erzeugung der Zugspannung Scherspannungen entstehen, die für das Reißen der Faserstoffbahn (4) maßgeblich sind.

## Claims

1. Cutting device (10) for perforating a running fibrous material web (4) transversely with respect to its web running direction (5), comprising a first row of knives (11.1) having a plurality of tips (15) which is equipped, via a displacement device (12), which makes the row of knives (11.1) movable with a movement component in the web running direction (5) and a movement component perpendicular to the web running direction (5), wherein, via a second row of knives (11.2), which has a plurality of tips (15) and which can likewise be adjusted by a displacement device (12), approximately simultaneously with the first row of knives (11.1), perforation cuts (7) can be introduced into the running fibrous material web (4) in such a way that the spacing of the perforation cuts (7) of the first row of cuts (6.1) from those of the second row of cuts (6.2) in the web running direction (5) is at least 1 mm, preferably at least 3 mm, **characterized in that** the tips (15) of the two rows of knives (11.1, 11.2) are for the most part not aligned in the web running direction (5).

2. Cutting device (10) according to Claim 1, **characterized in that** the perforation cuts (7) of the second row of cuts (6.2) cover the lands (8) remaining between the perforation cuts (7) of the first row of cuts (6.1).

3. Cutting device (10) according to either of Claims 1 and 2, **characterized in that** the rows of knives (11.1, 11.2) are arranged such that they are parallel during the perforation of the fibrous material web (4).

4. Cutting device (10) according to one of Claims 1 to 3, **characterized in that** there is only one displacement device (12) for the first row of knives (11.1) and the second row of knives (11.2).

5. Cutting device (10) according to one of Claims 1 to 4, **characterized in that** the tips (15) are vertically adjustably arranged on the row of knives (11.1, 11.2).

6. Cutting device (10) according to one of Claims 1 to 5, **characterized in that** the spacing of the rows of knives (11.1, 11.2) is adjustable.

7. Cutting device (10) according to one of Claims 1 to 6, **characterized in that** at least one row of knives (11.1, 11.2) is arranged on a roll (12).

8. Cutting device (10) according to one of Claims 1 to 7, **characterized in that** a resilient element (13) is provided, on which the moving fibrous material web (4) can be supported and into which at least some knife tips (15) can dip during the perforation of the fibrous material web (4).

9. Cutting device (10) according to Claim 8, **characterized in that** the resilient element (13) is arranged such that it is movable by a displacement device (14).

10. Cutting device (10) according to Claim 8 or 9, **characterized in that** the resilient element (13) is formed by a brush (18).

11. Method for cross-cutting a fibrous material web (4) in the web running direction before or on a finished fibrous material web reel winder (2), wherein the fibrous material web (4) is perforated and then a tensile stress is applied to the fibrous material web (4), so that the fibrous material web (4) tears at the perforation, **characterized in that** the perforation produced by knife tips (15) is in two rows (6.1, 6.2) transversely with respect to the fibrous material web running direction (5), wherein the spacing of the perforation cuts (7) of the first row of cuts (6.1) from those of the second row of cuts (6.2) in the web running direction (5) is at least 1 mm, preferably at least 3 mm.

12. Method according to Claim 11, **characterized in that** the perforation is produced by a cutting device (10) according to one of Claims 1 to 11.

13. Method according to either of Claims 11 and 12, **characterized in that** the tensile stress is produced by a displacement of the fibrous material web reel winder (2).

14. Method according to one of Claims 11 to 13, **characterized in that** the perforation is formed in such a way that the production of the tensile stress produces shear stresses which are decisive for the tearing of the fibrous material web (4).

## Revendications

1. Dispositif de coupe (10) destiné à perforer une bande de matière fibreuse continue (4) transversalement à sa direction de défilement de bande (5), ledit dispositif de coupe comprenant une première rangée de couteaux (11.1), pourvue d'une pluralité de pointes (15), qui est équipée au moyen d'un dispositif de déplacement (12) qui peut déplacer la rangée de couteaux (11.1) avec une composante de mouvement dans la direction de défilement de bande (5) et une composante de mouvement perpendiculaire à la direction de défilement de bande (5), des perforations (7) pouvant être ménagées dans la bande de matière fibreuse continue (4) par une deuxième rangée de couteaux (11.2), qui dispose d'une pluralité de pointes (15) et qui peut également être déplacée par le biais d'un dispositif de déplacement (12), à peu près en même temps que la première rangée de couteaux (11.1) de telle sorte que la distance entre les perforations (7) de la première rangée de découpe (6.1) et celle de la deuxième rangée de découpe (6.2) dans la direction de défilement de bande (5) soit d'au moins 1 mm, de préférence d'au moins 3 mm, **caractérisé en ce que** les pointes (15) des deux rangées de couteaux (11.1, 11.2) ne sont pas alignées pour la plupart d'entre elles dans la direction de défilement (5).

2. Dispositif de coupe (10) selon la revendication 1, **caractérisé en ce que** les perforations (7) de la deuxième rangée de découpe (6.2) recouvrent les nervures (8) restant entre les perforations (7) de la première rangée de découpe (6.1).

3. Dispositif de coupe (10) selon l'une des revendications 1 ou 2, **caractérisé en ce que** les rangées de couteaux (11.1, 11.2) sont disposées de manière à être parallèles lors de la perforation de la bande de matière fibreuse (4).

4. Dispositif de coupe (10) selon l'une des revendications 1 à 3, **caractérisé en ce qu'**un seul dispositif de déplacement (12) est présent pour la première rangée de couteaux (11.1) et la deuxième rangée de couteaux (11.2).

5. Dispositif de coupe (10) selon l'une des revendications 1 à 4, **caractérisé en ce que** les pointes (15) sont disposées de manière réglable en hauteur sur la rangée de couteaux (11.1, 11.2).

6. Dispositif de coupe (10) selon l'une des revendications 1 à 5, **caractérisé en ce que** la distance entre les rangées de couteaux (11.1, 11.2) est réglable.

7. Dispositif de coupe (10) selon l'une des revendications 1 à 6, **caractérisé en ce qu'**au moins une rangée de couteaux (11.1, 11.2) est disposée sur un rouleau (12).

8. Dispositif de coupe (10) selon l'une des revendications 1 à 7, **caractérisé en ce qu'**un élément élastique (13) est prévu sur lequel la bande de matière fibreuse continue (4) peut s'appuyer et dans lequel au moins quelques pointes de couteau (15) peuvent pénétrer dans la perforation de la bande de matière fibreuse (4).

9. Dispositif de coupe (10) selon la revendication 8, **caractérisé en ce que** l'élément élastique (13) est disposé de manière à pouvoir être déplacé par un dispositif de déplacement (14).

10. Dispositif de coupe (10) selon la revendication 8 ou 9, **caractérisé en ce que** l'élément élastique (13) est formé par une brosse (18).

11. Procédé de coupe transversale d'une bande de matière fibreuse (4) dans la direction de défilement de bande avant un rouleau de bande de matière fibreuse fini (2) ou au niveau de celui-ci, la bande de matière fibreuse (4) étant perforée puis une contrainte de traction étant appliquée sur la bande de matière fibreuse (4) de sorte que la bande de matière fibreuse (4) se déchire au niveau des perforations, **caractérisée en ce que** les perforations réalisées par les pointes de couteau (15) sont sur deux rangées (6.1, 6.2) transversalement à la direction de la bande de matière fibreuse (5), la distance entre les perforations (7) de la première rangée de découpe (6.1) et celle de la deuxième rangée de découpe (6.2) dans la direction de défilement de bande (5) étant d'au moins 1 mm, de préférence d'au moins 3 mm.

12. Procédé selon la revendication 11, **caractérisé en ce que** les perforations sont réalisées par un dispositif de coupe (10) selon l'une des revendications 1 à 11.

13. Procédé selon l'une des revendications 11 ou 12, **caractérisé en ce que** la contrainte de traction est générée par déplacement du rouleau de bande de matière fibreuse (2).

14. Procédé selon l'une des revendications 11 à 13, **caractérisé en ce que** les perforations sont formées de telle sorte que des contraintes de cisaillement, qui sont déterminantes pour la déchirure de la bande de matière fibreuse (4), sont obtenues par génération de la contrainte de traction.
